# EUROPÄISCHE PATENTSCHRIFT

(11) **EP 0 482 191 B1**
(45) Veröffentlichungstag und Bekanntmachung des Hinweises auf die Patenterteilung: **19.04.1995**
(21) Anmeldenummer: 91920955.1
(22) Anmeldetag: 02.05.1991
(51) Int. Cl.: H01R 4/30

(54) **SCHRAUBKLEMME**
SCREW-ON TERMINAL
BORNE A VIS

(30) Priorität: 02.05.1990 AT 996/90
(43) Veröffentlichungstag der Anmeldung: 29.04.1992
(73) Patentinhaber: Naimer, Hubert Laurenz, CH-6612 Ascona (CH)
(72) Erfinder: ALSCH, Gottfried, A-1232 Wien (AT)
(74) Vertreter: Haffner, Thomas M., Dr.
(86) Internationale Anmeldenummer: AT9100062
(87) Internationale Veröffentlichungsnummer: WO9117588

(56) Entgegenhaltungen:
- EP-A- 0 148 056
- DE-U- 8 702 835
- FR-A- 2 611 992
- US-A- 3 994 556

## Beschreibung

Die Erfindung bezieht sich auf eine Schraubklemme für den elektrischen Anschluß von insbesondere mit ösenförmigen Kabelschuhen ausgestatteten Kabeln oder Drähten, mit einem Gehäuse und einer Klemmschraube, welche eine in Einschraubrichtung erste Klemmplatte und bei geschlossener Klemme eine zweite Klemmplatte durchsetzt, und bei geöffneter Klemme in eine Bohrung der ersten Klemmplatte eingetaucht bleibt und den Zwischenraum zwischen der ersten und der zweit Klemmplatte freigibt, wobei die zweite Klemmplatte eine Bohrung mit Schraubengewinde aufweist und wobei der Schaft der Klemmschraube in einem dem Schraubenkopf benachbarten Bereich, dessen axiale Länge wenigstens der axialen Länge des Eingriffes der ersten Klemmplatte in Schraubengänge der Klemmschraube entspricht, auf einen kleinen Durchmesser abgesetzt ist.

Derartige Schraubklemmen werden beispielsweise als Anschlußklemmen für Schalter, elektrische Geräte, wie Motoren, oder auch Steckdosen verwendet. Aus der US-PS 4 611 876 ist eine solche Klemme bekanntgeworden. Gemäß dieser US-PS ist die zweite Klemmplatte ortsfest im Gehäuse angeordnet, während die erste Klemmplatte in Achsrichtung verschiebbar ist. Um hier die Ausschraubbewegung der Klemmschraube zu begrenzen und die Klemmschraube bei geöffneter Klemmenstellung in der Bohrung der ersten Klemmplatte zu halten, ist die Klemmschraube in einem mit der ersten Klemmplatte verbundenen Käfig geführt. Dieser Käfig ist unverdrehbar und axial verschiebbar im Gehäuse mit Spiel geführt. Je nach der Lage der Klemme fällt daher dieser Käfig mit der ersten Klemmplatte entweder auf die zweite Klemmplatte oder entfernt sich von dieser. Der freie Abstand zwischen der ersten und der zweiten Klemmplatte ist daher bei geöffneter Klemme nicht gewährleistet, so daß das Einführen des Kabels oder des Kabelschuhes zwischen der ersten und der zweiten Klemmplatte bei geöffneter Klemme erschwert wird. Dies gilt insbesondere dann, wenn die Schraubklemme schwer zugänglich ist oder bei einer Überkopfmontage. Abgesehen davon ist die Ausbildung der ersten Klemmplatte mit einem die Klemmschraube haltenden Käfig aufwendig.

Eine weitere Schraubklemme der oden diskutierten Art ist aus der FR-A-26 11 992 bekannt. Bei dieser Schraubklemme ist die erste Klemmplatte axial unverschiebbar und unverdrehbar ausgebildet. Dadurch kann der Anschlag für den Öffnungsweg der Klemmschraube in einfacher Weise durch einen Wandteil des Gehäuses gebildet sein, ohne daß es zusätzlicher Elemente bedarf. Der Öffnungsweg der Klemmschraube ist hiebei so bemessen, daß die Klemmschraube in der geöffneten Stellung in der Bohrung der ersten Klemmplatte verbleibt und über die Klemmfläche der ersten Klemmplatte nicht vorsteht. Dadurch, daß die zweite Klemmplatte, welche unverdrehbar und in der Achsrichtung der Klemmschraube verschiebbar ist, durch einen Widerstand in der maximal geöffneten Klemmenstellung gehalten ist, ist diese maximale Öffnungsstellung gewährleistet und die Einführung des Kabels oder des Kabelschuhes bei dieser Stellung der Schraubklemme erleichtert. Die zweite Klemmplatte kann nun nicht mehr durch die Schwerkraft zur ersten Klemmplatte fallen und damit die Einführung des Kabels oder des Kabelschuhes blockieren. Außerdem hält ein Widerstand die zweite Klemmplatte in der maximal geöffneten Klemmenstellung.

Dieser Widerstand kann in einfacher Weise ein Reibungswiderstand sein, welcher ausreicht, um die zweite Klemmplatte in ihrer maximalen Öffnungslage, welche durch Anschlag am Gehäuse bestimmt ist, zu halten, aber ohne weiteres beim Verschieben der Klemmplatte überwunden werden kann.

Die erfindungs gemäße Ausbildung der Schraubklemme besteht in wesentlichen darin, daß die Klemmschraube in der Bohrung der ersten Klemmplatte verschraubbar ist. Dadurch, daß die Abmessungen so gewählt sind, daß die Klemmschraube beim vollständigen Einschrauben durch die erste Klemmplatte hindurch das Gewinde, der zweiten Klemmplatte erfaßt, wird das Schließen der Klemme ermöglicht.

Gemäß einer bevorzugten Ausführungsform der Erfindung ist die Bohrung der ersten Klemmplatte ohne Muttergewinde ausgebildet und die erste Klemmplatte weist einwärts ragende, Gewindeteile bildende, Vorsprünge auf, welche in einen Gewindegang der Klemmschraube stellenweise mit Spiel eingreifen. Dadurch wird der Vorteil erreicht, daß die Vorsprünge zwar ein Einschrauben der Klemmschraube bis zum Erreichen der zweiten Klemmplatte ermöglichen aber doch ein solches Spiel freigeben, daß die Klemmschraube den ersten Gang des Muttergewindes der zweiten Klemmplatte leicht erfassen kann. Beim weiteren Einschrauben in die erste Klemmplatte werden diese Vorsprünge dadurch, daß der Schaft der Klemmschraube im Bereich des Schraubenkopfes auf einen kleineren Durchmesser abgesetzt ausgebildet ist, vollkommen freigegeben, so daß das vollständige Festschrauben der zweiten Klemmplatte nicht behindert wird. Gemäß der Erfindung kann beispielsweise die zweite Klemmplatte wenigstens einen in Achsrichtung der Klemmschraube, senkrecht zur Klemmfläche, abgewinkelten Lappen aufweisen, der zwischen in Achsrichtung der Klemmschraube liegenden Führungsflächen des Gehäuses geführt ist und zwischen diesen Führungsflächen ist der Lappen mit Reibungsschluß geklemmt und um die Reibung auf ein geringes Maß zu beschränken, können diese Führungsflächen Vorsprünge aufweisen, welche die Lappen unter Reibungsschluß klemmen. Es können aber auch gemäß einer bevorzugten Ausführungsform der Erfindung mit der ersten Klemmplatte federnde Pratzen verbunden sein, deren Enden in Richtung zur Achse der Klemmschraube gewölbt sind und die zweite Klemmplatte übergreifen und in der maximalen öffnungsstellung der Klemme elastisch zurückhalten. Hiedurch würde die zweite Klemmplatte sicherer in ihrer Anschlaglage am Gehäuse gehalten und der Widerstand beim Verschieben dieser Klemmplatte ist leichter einzustellen.

Diese Vorsprünge können beispielsweise auf Vorsprüngen an der gewindelosen Bohrungswand der ersten Klemmplatte oder von einem Grat gebildet werden, der von der Klemmschraube angeschnitten wird. Gemäß einer bevorzugten Ausbildung der Erfindung ist aber die Anordnung so getroffen, daß die in einen Gewindegang der Klemmschraube eingreifenden Vorsprünge an einer mit der ersten Klemmplatte verbundenen elastischen Scheibe, vorzugsweise aus Federblech, ausgebildet sind, welche mit einer Bohrung versehen ist, deren Durchmesser kleiner als der Außendurchmesser und größer als der Kerndurchmesser des Schraubengewindes der Klemmschraube ist, von welcher einige radiale Schlitze ausgehen, welche den inneren Bereich der Scheibe in Zungen unterteilen, die in wenigstens einen Schraubengang der Klemmschraube eingreifen. Diese elastische Scheibe ist vorzugsweise an einer Oberfläche der esten Klemmplatte, beispielsweise durch Punktschweißung befestigt. Hiebei kann gemäß der Erfindung die elastische Scheibe an der Klemmfläche der ersten Klemmplatte befestigt sein und es können die federnden Pratzen, welche die zweite Klemmplatte in ihrer vollständigen öffnungsstellung übergreifen, aus einem Stück mit der federnden Scheibe bestehen. Diese federnde Scheibe kann vorzugsweise aus Berylliumbronze bestehen, welche eine gute elektrische Leitfähigkeit und eine gute Elastizität aufweist. Hiebei ist zweckmäßig, daß der Rand der Bohrung in der ersten Klemmplatte an der der elastischen Scheibe zugewendeten Seite abgerundet oder mit einer konischen Senkung versehen ist, um ein Einfedern der an der Scheibe ausgebildeten Zungen in den Gewindegang der Klemmschraube zu ermöglichen.

Gemäß der Erfindung ist zweckmäßig, daß der Abstand des die Öffnungsbewegung der Klemmschraube begrenzenden, von einem Wandteil des Gehäuses gebildeten Anschlages von der ersten Klemmplatte so bemessen ist, daß in der Anschlagstellung die Klemmschraube in die Bohrung der ersten Klemmplatte eintaucht, aber zumindest nicht wesentlich über die Klemmfläche der ersten Klemmplatte vorragt. Auf diese Weise kann die Klemmschraube in den Vorsprüngen der Bohrung der ersten Klemmplatte so weit verschraubt werden, bis die Klemmschraube die zweite Klemmplatte erfaßt. Gemäß der Erfindung kann das Gehäuse in der Achse der Klemmschraube eine Öffnung für den Durchtritt eines Schraubendrehers aufweisen, deren kleinste Abmessung kleiner ist als der Durchmesser des Kopfes der Klemmschraube, so daß der Rand dieser Öffnung selbst den Anschlag für den Öffnungsweg der Klemmschraube bildet. Abgesehen davon wird der Vorteil erreicht, daß die Klemmschraube unverlierbar und über diese Gegenbohrung geschützt ist.

Gemäß der Erfindung ist die axiale Länge des mit Gewinde ausgebildeten Teiles der Klemmschraube größer als der axiale Abstand der Klemmfläche der zweiten Klemmplatte von dem Grat bzw. den einwärts ragenden Vorsprüngen oder der elastischen Scheibe der ersten Klemmplatte bzw. bei maximal geöffneter Klemme, so daß die Klemmschraube mit Sicherheit durch die Öffnung der ersten Klemmplatte bis zum Erfassen der zweiten Klemmplatte bei maximaler Öffnungsstellung der Klemme eingeschraubt werden kann. Hiebei ist zweckmäßig, daß das freie Ende des Schaftes der Schraube als gewindeloser Zentrierzapfen ausgebildet ist, so daß das Erfassen des Gewindes der zweiten Klemmplatte gesichert ist. Die Bohrung der zweiten Klemmplatte ist mit einem normalen Schraubengewinde ausgebildet.

Das Spiel zwischen den starren Vorsprüngen bzw. dem Grat der ersten Klemmplatte und dem Gewinde der Klemmschraube ist zweckmäßigerweise so bemessen, daß die in einen Gewindegang der Schraube eingreifenden Vorsprünge bzw. der eingreifende Grat auf einem lichten Durchmesser liegen, welcher um wenigstens 30%, vorzugsweise 40 bis 70%, der Differenz zwischen Kerndurchmesser und Außendurchmesser der Schraube größer als der Kerndurchmesser der Schraube ist.

Die Erfindung wird nachfolgend an Hand von in der Zeichnung schematisch dargestellten Ausführungsbeispielen näher erläutert. In der Zeichnung zeigen Fig.1 eine mit erfindungsgemäßen Schraubklemmen ausgestattete Schaltebene eines Paketschalters im Querschnitt und Fig.2 eine radial geschlitzte Federblechscheibe zur Bildung von in einen Gewindegang einer Klemmschraube eingreifenden Vorsprüngen in Draufsicht gemäß Pfeil II in Fig.1. Fig.3, 4 und 5 zeigen eine abgewandelte Ausführungsform der Schraubklemme, wobei Fig.3 die Schraubklemme in geöffneter Stellung und Fig.4 in geschlossener Stellung zeigt und Fig.5 die federnde Scheibe nach Fig.3 und 4 in Ansicht von unten darstellt. Fig.6, 7 und 8 zeigen wieder eine andere Ausführungsform der Klemme, wobei Fig.6 einen Schnitt nach Linie VI-VI der Fig.7, Fig.7 einen Schnitt nach Linie VII-VII der Fig.6 und Fig.8 eine schaubildliche Ansicht der ersten Klemmplatte nach Fig.6 von unten darstellt.

Ein Paketschalter, von dem in Fig.1 eine Schaltebene im Querschnitt dargestellt ist, weist eine Anzahl mittels einer gemeinsamen Welle betätigbarer Nocken 1 auf, die über Stößel 2, 3 federbelastete Kontaktbrücken 4, 5 betätigen. Zum Anschließen von Kabeln sind die der Kontaktbrücke 4 zugeordneten ortsfesten Kontakte 6 und 7 mit Schraubklemmen versehen. Jede Schraubklemme besteht im wesentlichen aus einer Klemmschraube 8 sowie einer ersten, mit dem ortsfesten Kontakt 7 verbundenen Klemmplatte 9 und einer im Gehäuse 10 der Schaltebene verschieblich und unverdrehbar geführten zweiten Klemmplatte 11. Die im Gehäuse 10 angeordneten Führungen für die axiale, unverdrehbare Verschiebung der zweiten Klemmplatte 11 sind nicht dargestellt. Der Schaft der Schraube 8 ist in einem dem Kopf benachbarten Bereich 12 auf einen kleineren Durchmesser, beispielsweise auf den Kerndurchmesser, abgesetzt, wobei die axiale Länge dieses Bereiches des Schaftes wenigstens der Stärke der ersten Klemmplatte 9 entspricht. Am freien Ende des Schaftes der Schraube 8 ist ein gewindeloser Zentrierzapfen 13 ausgebildet. An dem der zweiten Klemmplatte 11 zugewendeten Bohrungsrand der ersten Klemmplatte 9 sind in die Bohrung für die Schraube 8 einwärtsragende Vorsprünge 14 ausgebildet, die in einen Gewindegang des Gewindeabschnittes der Schraube 8 mit Spiel eingreifen und die Funktion eines Muttergewindes ausüben. Diese Vorsprünge 14 können auch von einem Grat gebildet sein, der durch die Klemmschraube 8 angeschnitten wird.

Beim Lösen der Schraubklemme verläßt der Gewindeabschnitt der Schraube 8 die zweite Klemmplatte 11, während die Vorsprünge 14 in den Gewindeabschnitt eingreifen, so daß die Schraube 8 bei weiterem Herausschrauben den Raum zwischen den beiden Klemmplatten 9 und 11 allmählich freigibt. Bei fortgesetztem Herausschrauben nimmt die Schraube 8 schließlich die Lage 8' ein, wie dies im linken, unteren Quadranten von Fig.1 dargestellt ist. Hiebei ist der Öffnungsweg der Klemmschraube 8 durch Anschlag an einen Wandungsteil 21 des Gehäuses 10 begrenzt. Dabei kann die Schraube 8 nicht aus dem aus isolierenden Material, z.B. Kunststoff, bestehenden Gehäuse 10 herausfallen, da die für die Betätigung durch einen Schraubendreher vorgesehene Gehäuseöffnung 15 eine kleinere Abmessung aufweist als der Schraubenkopf 22 der Klemmschraube 8. Zugleich ist durch diese Maßnahme den Forderungen nach Berührungssicherheit spannungsführender Teile des Schalters Rechnung getragen. In diesem Zustand der Schraubklemme lassen sich Kabelschuhe mit ringförmig geschlossenem Umriß sowie Drahtösen ohne weiteres zwischen die beiden Klemmplatten 9 und 11 einführen. Da bei geöffneter Klemme das freie Ende des Schaftes der Schraube 8 in der Bohrung der ersten Klemmplatte 9 und außerdem der Zentrierzapfen 13 zwischen den Vorsprüngen 14 verbleibt, ist ein zentriertes Eindrehen der Schraube zum Festspannen der Schraubklemme jederzeit ohne Schwierigkeiten möglich. Sobald die Schraube 8 durch die erste Klemmplatte 9 hindurch genügend weit hineingeschraubt ist, gelangt zunächst der Zentrierzapfen 13 und anschließend der Gewindeabschnitt mit dem Muttergewinde der zweiten Klemmplatte 11 in Eingriff. Durch weiteres Einschrauben der Schraube 8 wird schließlich ein eingelegter Kabelschuh oder eine Drahtöse zwischen den beiden Klemmplatten 9 und 11 festgeklemmt. Im linken Teil der Fig.1 ist die Schraubklemme in maximal geöffnetem Zustand dargestellt, wobei die zweite Klemmplatte 11 in Anschlag am Gehäuse 10 liegt. In dieser Stellung ist die zweite Klemmplatte durch einen geringfügigen Widerstand, beispielsweise durch Reibung, am Gehäuse gehalten, so daß diese maximale Öffnungsstellung bei jeder Lage der Schraubklemme im Raum erhalten bleibt und die Einführung des Kabels oder des Kabelschuhes nicht behindert wird. Durch Einschrauben der Klemmschraube 8 in die zweite Klemmplatte kann dieser Widerstand leicht überwunden werden.

Im linken oberen Quadranten der Fig.1 und in Fig.2 ist eine andere Ausführungsform der Vorsprünge zum Halten und Führen der Schraube 8 an der ersten Klemmplatte 16 gezeigt. Die erste Klemmplatte 16 ist für den Durchtritt der Schraube 8 mit einer gewindelosen Bohrung 17 versehen, deren Durchmesser den Gewindeabschnitt der Schraube 8 mit Spiel durchläßt.

Zum Eingreifen in die Gewindegänge der Schraube 8 ist hier eine Scheibe 18 aus Federblech vorgesehen, die an der von der zweiten Klemmplatte 11 abgewendeten Seite der ersten Klemmplatte 16 anliegt und entlang ihres äußeren Randes mit einigen Schweißpunkten 19 an der ersten Klemmplatte 16 festgelegt ist. Durch radiale Einschnitte 20, welche von der Bohrung 24 der Scheibe 18 ausgehen, ist der innere Bereich der Scheibe 18 in federnde Zungen 25 unterteilt, die bei mäßigem axialen Einwärtsdrücken der Schraube und Drehen derselben in Einschraubrichtung elastisch in einen Gewindegang des mit Gewinde ausgebildeten Bereiches 26 der Klemmschraube 8 eingreifen. Gegebenenfalls kann die Klemmschraube 8 auch ohne Ausüben einer Drehbewegung in radialer Richtung ratschenartig zwischen diesen elastischen Vorsprüngen hineingedrückt werden, bis der Zentrierzapfen 13 in die Gewindebohrung der zweiten Klemmplatte 11 eintritt, wonach dann durch Drehen der Schraube 8 die Schraubklemme gespannt wird.

Im rechten oberen Quadranten und im rechten unteren Quadranten der Fig.1 ist ersichtlich, daß die Schraube 8 bei an der ersten Klemmplatte anliegendem Kopf beliebig frei verdrehbar ist, ohne daß durch das Schraubengewinde 26 und die Vorsprünge 14 oder 25 eine Hemmung eintreten kann.

Bei der Ausführungsform der Fig. 3, 4 und 5 ist das aus isolierendem Material bzw. Kunststoff bestehende Gehäuse 27 mit einem Schlitz 30 ausgebildet. Die zweite Klemmplatte 29 weist einen senkrecht abgewinkelten Lappen 28 auf, welcher in Achsrichtung der Klemmschraube 8 verläuft und in den Schlitz 30 eintaucht. In diesem Schlitz 30 ist der Lappen 28 mit Reibung geführt. An der Innenseite der Wandung des Schlitzes 30 sind Erhebungen 31, welche mit dem Gehäuse aus einem Stück bestehen, angeordnet, zwischen welchen der Lappen 28 mit Reibungsschluß geführt ist. Durch diese Vorsprünge 31 wird das Ausmaß der Reibung leichter einstellbar. Die vollständige Öffnungslage der zweiten Klemmplatte 29 wird durch einen im Gehäuse ausgebildeten Anschlag 36 bestimmt. Die erste Klemmplatte 32 ist wieder unverdrehbar und axial unverschiebbar angeordnet, während die zweite Klemmplatte 29 durch den Lappen 28 unverdrehbar und axial verschiebbar ist.

Die elastische Scheibe 33 ist nun auf der Seite der Klemmfläche der ersten Klemmplatte 32 angeordnet und ist, wie Fig.5 zeigt, bei 35 mit der ersten Klemmplatte 32 vernietet. Diese Niete 35 können entweder als durchgehende Niete ausgebildet sein oder sie können von Vorsprüngen der ersten Klemmplatte 32 gebildet sein, welche nach Aufsetzen der elastischen Scheibe 33 vernietet werden. Die elastische Scheibe 33 weist wieder eine zentrale Bohrung auf, von welcher Schlitze 37 ausgehen, die den Rand der Bohrung in Zungen 34 unterteilen. Es sind hier sechs Zungen 34 angeordnet, und die Schlitze 37 haben eine solche Breite, daß die Zungen 34 nicht aneinander anliegen. Dadurch wird das Einschrauben der Klemmschraube 8, wobei die Zungen 34 abgebogen werden, erleichtert.

Bei der Ausführungsform nach Fig.6, 7 und 8 erfolgt die Zurückhaltung der zweiten Klemmplatte 43 der vollständigen öffnungsstellung in Anlage an dem die Öffnungsbewegung begrenzenden Anschlag des Gehäuses nicht durch Reibung, sondern durch federnde Pratzen 40. Diese federnden Pratzen 40 sind an zwei gegenüberliegenden Seiten angeordnet und weisen an ihrem Ende eine einwärtsragende Wölbung 41 auf, welche den Rand der zweiten Klemmplatte 43 übergreifen. Das Gehäuse weist Ausnehmungen 42 auf, um ein Ausfedern der Enden der federnden Pratzen 40 zu ermöglichen. Auf diese Weise wird die zweite Klemmplatte 43 in ihrer vollständig geöffneten Stellung gehalten, so lange, bis beim Einschrauben der Klemmschraube 8 die gewölbten Enden 41 der federnden Pratzen 40 zurückgedrückt werden. Bei dieser Ausführungsform sind die federnden Pratzen 40 aus einem Stück mit der federnden Scheibe 39 ausgebildet. Die federnde Scheibe 39 ist wieder in gleicher Weise ausgebildet und angeordnet, wie die federnde Scheibe 33 gemäß Fig. 3 bis 5.

In Fig. 7 ist die zweite Klemmplatte 43 in der Draufsicht dargestellt, wobei das aus isolierendem Material bzw. Kunststoff bestehende Gehäuse 47 im Teilschnitt dargestellt ist. Die federnden Pratzen 40 sind an gegenüberliegenden Seiten der zweiten Klemmplatte 43 angeordnet. An den gleichen Seiten sind auch Vorsprünge 45 an der Klemmplatte angeordnet, welche in in Achsrichtung der Klemmschraube 8 verlaufenden Nuten 46 des Gehäuses 47 geführt sind und die Unverdrehbarkeit der zweiten Klemmplatte 43 gewährleisten. Auf diese Weise kann das Kabel oder der Kabelschuh bei geöffneter Klemme ohne weiteres in Richtung des Pfeiles 44 zwischen der ersten Klemmplatte 38 und der zweiten Klemmplatte 43 eingeführt werden.

## Patentansprüche

1. Schraubklemme für den elektrischen Anschluß von insbesondere mit ösenförmigen Kabelschuhen ausgestatteten Kabeln oder Drähten, mit einem Gehäuse und einer Klemmschraube (8), welche einen in Einschraubrichtung erste Klemmplatte (9,16,32,38) und bei geschlossener Klemme eine zweite Klemmplatte (11,29,43) durchsetzt, und bei geöffneter Klemme in eine Bohrung der ersten Klemmplatte eingetaucht bleibt und den Zwischenraum zwischen der ersten und der zweiten Klemmplatte freigibt, wobei die Klemmschraube in der Bohrung der ersten Klemmplatte verschraubbar ist und die zweite Klemmplatte eine Bohrung mit Schraubengewinde aufweist und wobei der Schaft (26) der Klemmschraube in einem dem Schraubenkopf (22) benachbarten Bereich, dessen axiale Länge wenigstens der axialen Länge des Eingriffes der ersten Klemmplatte in Schraubengänge der Klemmschraube entspricht, auf einen kleineren Durchmesser abgesetzt ist, wobei die erste Klemmplatte (9,16,32,38) in Achsrichtung der Klemmschraube (8) unverschiebbar und unverdrehbar und die zweite Klemmplatte (11,29,43) in Achsrichtung der Klemmschraube (8) aus ihrer Lage bei maximal geöffneter Klemme in Richtung zur ersten Klemmplatte (9,16,32,38) verschiebbar und unverdrehbar geführt ist und die zweite Klemmplatte (11,29,43) durch einen Widerstand in der maximal geöffneten Klemmenstellung gehalten ist, in welcher die Klemmschraube (8) beim vollständigen Einschrauben durch die erste Klemmplatte (9,16,32,38) hindurch das Muttergewinde der zweiten Klemmplatte (11,29,43) erfaßt und wobei der Öffnungsweg der Klemmschraube (8) durch Anschlag an einen Wandteil (21) des Gehäuses (10,27,47) begrenzt ist.

2. Schraubklemme nach Anspruch 1, dadurch gekennzeichnet, daß die Bohrung (17) der ersten Klemmplatte (9,16,32,38) ohne Muttergewinde ausgebildet ist und die erste Klemmplatte (9,16,32,38) einwärts ragende, Gewindeteile bildende, Vorsprünge (14,25,34) aufweist, welche in einen Gewindegang der Klemmschraube (8) stellenweise mit Spiel eingreifen.

3. Schraubklemme nach Anspruch 1 oder 2, dadurch gekennzeichnet, daß in der von der Klemmschraube (8) durchsetzten Bohrung (17) der ersten Klemmplatte (9) ein in einen Gewindegang der Klemmschraube (8) eingreifender Grat (14) ausgebildet ist.

4. Schraubklemme nach Anspruch 2 oder 3, dadurch gekennzeichnet, daß der Grat bzw. die Vorsprünge (14) bei der der zweiten Klemmplatte (11) zugewendeten Klemmfläche der ersten Klemmplatte (9) ausgebildet sind.

5. Schraubklemme nach Anspruch 1, dadurch gekennzeichnet, daß die in einen Gewindegang der Klemmschraube (8) eingreifenden Vorsprünge an einer mit der ersten Klemmplatte (16,32,38) verbundenen elastischen Scheibe (18,33,39), vorzugsweise aus Federblech, ausgebildet sind, welche mit einer Bohrung (24) versehen ist, deren Durchmesser kleiner als der Außendurchmesser und größer als der Kerndurchmesser des Schraubengewindes der Klemmschraube (8) ist, von welcher einige radiale Schlitze (20,37) ausgehen, welche den inneren Bereich der Scheibe (18,33) in Zungen (25,34) unterteilen, die in wenigstens einen Schraubengang der Klemmschraube (8) eingreifen.

6. Schraubklemme nach Anspruch 5, dadurch gekennzeichnet, daß die elastische Scheibe (18,33,39) an einer Oberfläche der ersten Klemmplatte (16,32,38), beispielsweise durch Punktschweißung oder Nietung (19), befestigt ist.

7. Schraubklemme nach Anspruch 5 oder 6, dadurch gekennzeichnet, daß der Rand der Bohrung (17) in der ersten Klemmplatte (16,32,38) an der der elastischen Scheibe (18,33,39) zugewendeten Seite abgerundet oder mit einer konischen Senkung versehen, ist.

8. Schraubklemme nach einem der Ansprüche 1 bis 6, dadurch gekennzeichnet, daß der Abstand des die Öffnungsbewegung der Klemmschraube begrenzenden, vom Wandteil (21) des Gehäuses (10,27,47) gebildeten Anschlages von der ersten Klemmplatte (9,16,32,38) so bemessen ist, daß in der Anschlagstellung die Klemmschraube (8) in die Bohrung der ersten Klemmplatte (9,16,32,38) eintaucht, aber zumindest nicht wesentlich über die Klemmfläche der ersten Klemmplatte vorragt.

9. Schraubklemme nach einem der Ansprüche 1 bis 7, dadurch gekennzeichnet, daß das Gehäuse (10,27,47) in der Achse der Klemmschraube (8) eine Öffnung (21) für den Durchtritt eines Schraubendrehers aufweist, deren kleinste Abmessung kleiner ist als der Durchmesser des Kopfes (23) der Klemmschraube (8).

10. Schraubklemme nach einem der Ansprüche 1 bis 9, dadurch gekennzeichnet, daß die maximale Öffnung der Klemme durch Anschlag der zweiten Klemmplatte (11) am Gehäuse (10,27,47) begrenzt ist.

11. Schraubklemme nach einem der Ansprüche 1 bis 9, dadurch gekennzeichnet, daß die axiale Länge des mit Gewinde ausgebildeten Teiles (24) der Klemmschraube (8) größer ist als der axiale Abstand der Klemmfläche der zweiten Klemmplatte (11,29,43) von dem Grat bzw. den einwärts ragenden Vorsprüngen (14) oder der elastischen Scheibe (18,33,39) der ersten Klemmplatte (9,16,32,38) bei maximal geöffneter Klemme.

12. Schraubklemme nach einem der Ansprüche 1 bis 11, dadurch gekennzeichnet, daß das freie Ende des Schaftes der Schraube (8) als gewindeloser Zentrierzapfen (13) ausgebildet ist.

13. Schraubklemme nach einem der Ansprüche 1 bis 4, dadurch gekennzeichnt, daß die in einen Gewindegang der Schraube (8) eingreifenden Vorsprünge (14) bzw. der Grat der ersten der ersten Klemmplatte (9) auf einem lichten Durchmesser liegen, welcher um wenigstens 30%, vorzugsweise 40 bis 70%, der Differenz zwischen Kerndurchmesser und Außendurchmesser der Klemmschraube (8) größer ist als der Kerndurchmesser der Klemmschraube (8).

14. Schraubenklemme nach einem der Ansprüche 1 bis 13, dadurch gekennzeichnet, daß die zweite Klemmplatte (29) wenigstens einen in Achsrichtung der Klemmschraube (8), senkrecht zur Klemmfläche, abgewinkelten Lappen (28) aufweist, der zwischen in Achsrichtung der Klemmschraube liegenden Führungsflächen (30) des Gehäuses (27) geführt ist.

15. Schraubenklemme nach Anspruch 14, dadurch gekennzeichnet, daß die Führungsflächen (30) des Gehäuses Vorsprünge (31) aufweisen, welche den Lappen (28) unter Reibungsschluß klemmen.

16. Schraubenklemme nach einem der Ansprüche 1 bis 15, dadurch gekennzeichnet, daß mit der ersten Klemmplatte (30) federnde Pratzen (40) verbunden sind, deren Enden (41) in Richtung zur Achse der Klemmschraube (8) gewölbt sind und die zweite Klemmplatte (43) übergreifen und in der maximalen öffnungsstellung der Klemme elastisch zurückhalten.

17. Schraubenklemme nach eine der Ansprüche 5 und 16, dadurch gekennzeichnet, daß die elastische Scheibe (39) an der Klemmfläche der ersten Klemmplatte (38) befestigt ist und die federnden Pratzen (40) aus einem Stück mit der federnden Scheibe (39) bestehen.

18. Schraubenklemme nach einem der Ansprüche 5, 16 oder 17, dadurch gekennzeichnet, daß die federnde Scheibe (18,33,39) aus Berylliumbronze besteht.

19. Schraubenklemme nach einem der Ansprüche 1, 2, 5 bis 12 und 14 bis 18, dadurch gekennzeichnet, daß die erste Klemmplatte (32,38) an der der Klemmfläche zugewendeten Oberfläche zapfenartige Vorsprünge (35) aufweist, welche in Löcher der elastischen Scheibe (33) eingreifen und vernietet werden.

## Claims

1. Screw terminal for the electrical connection of cables or wires, in particular fitted with eyelet-shaped cable lugs, having a housing and a clamping screw (8) which passes through a first clamping plate (9, 16, 32, 38) in the screwing-in direction and, when the terminal is closed, passes through a second clamping plate (11, 29, 43) and, when the terminal is open, remains inserted in a bore in the first clamping plate and exposes the gap between the first and the second clamping plates, it being possible for the clamping screw to be screwed into the bore in the first clamping plate, the second clamping plate having a bore with a screw thread, and the shank (26) of the clamping screw being offset to a smaller diameter in a region which is adjacent to the screw head (22) and whose axial length corresponds at least to the axial length of the engagement of the first clamping plate in screw turns of the clamping screw; wherein the first clamping plate (9, 16, 32, 38) is guided non-displaceably and non-rotatably in the axial direction of the clamping screw (8) and the second clamping plate (11, 29, 43) is guided so as to be displaceable non-rotatably in the axial direction of the clamping screw (8) from its position with the terminal opened to a maximum in a direction towards the first clamping plate (9, 16, 32, 38), and the second clamping plate (11, 29, 43) is held by a resistance in the terminal position opened to a maximum in which position the clamping screw (8) engages the nut thread of the second clamping plate (11, 29, 43) through the first clamping plate (9, 16, 32, 38) when it is screwed in completely, and wherein the opening path of the clamping screw (8) is bounded by striking against a wall part (21) of the housing (10, 27, 47).

2. Screw terminal according to Claim 1, characterized in that the bore (17) in the first clamping plate (9, 16, 32, 38) is constructed without a nut thread, and the first clamping plate (9, 16, 32, 38) has inwardly protruding projections (14, 25, 34) which form threaded parts which engage in a thread turn of the clamping screw (8), in some places with play.

3. Screw terminal according to Claim 1 or 2, characterized in that a ridge (14) is formed in the bore (17) in the first clamping plate (9) through which the clamping screw (8) passes, which ridge engages in a thread turn of the clamping screw (8).

4. Screw terminal according to Claim 2 or 3, characterized in that the ridge and the projections (14) are formed in the clamping surface of the first clamping plate (9) facing the second clamping plate (11).

5. Screw terminal according to Claim 1, characterized in that the projections which engage in a thread turn of the clamping screw (8) are formed on an elastic disc (18, 33, 39), preferably made of spring sheet metal, which is connected to the first clamping plate (16, 32, 38) and is provided with a bore (24) whose diameter is smaller than the external diameter and larger than the core diameter of the screw thread of the clamping screw (8) and from which some radial slots (20, 37) extend which divide the inner region of the disc (18, 33) into tongues (25, 34) which engage in at least one thread turn of the clamping screw (8).

6. Screw terminal according to Claim 5, characterized in that the elastic disc (18, 33, 39) is attached to a surface of the first clamping plate (16, 32, 38), for example by spot-welding or riveting (19).

7. Screw terminal according to Claim 5 or 6, characterized in that the edge of the bore (17) in the first clamping plate (16, 32, 38) on the side facing the elastic disc (18, 33, 39) is rounded or is provided with a conical depression.

8. Screw terminal according to one of Claims 1 to 6, characterized in that the distance of the stop, bounding the opening movement of the clamping screw and formed by the wall part (21) of the housing (10, 27, 47), from the first clamping plate (9, 16, 32, 38) is dimensioned such that, in the stop position, the clamping screw (8) is inserted in the bore in the first clamping plate (9, 16, 32, 38), but at least does not project substantially beyond the clamping surface of the first clamping plate.

9. Screw terminal according to one of Claims 1 to 7, characterized in that the housing (10, 27, 47) has an opening (21) in the axis of the clamping screw (8) for the passage of a screwdriver, the smallest dimension of said opening being smaller than the diameter of the head (23) of the clamping screw (8).

10. Screw terminal according to one of Claims 1 to 9, characterized in that the maximum opening of the terminal is bounded by the second clamping plate (11) striking against the housing (10, 27, 47).

11. Screw terminal according to one of Claims 1 to 9, characterized in that the axial length of the threaded part (24) of the clamping screw (8) is greater than the axial distance of the clamping surface of the second clamping plate (11, 29, 43) from the ridge or the inwardly protruding projections (14) or the elastic disc (18, 33, 39) of the first clamping plate (9, 16, 32, 38) with the terminal opened to a maximum.

12. Screw terminal according to one of Claims 1 to 11, characterized in that the free end of the shank of the screw (8) is constructed as a threadless centring pin (13).

13. Screw terminal according to one of Claims 1 to 4, characterized in that the projections (14) or the ridge of the first clamping plate (9), which engage in a thread turn of the screw (8), lie on a clear diameter which is greater than the core diameter of the clamping screw (8) by at least 30%, preferably 40 to 70%, of the difference between the core diameter and the external diameter of the clamping screw (8).

14. Screw terminal according to one of Claims 1 to 13, characterized in that the second clamping plate (29) has at least one lug (28) which is angled in the axial direction of the clamping screw (8), perpendicular to the clamping surface, and is guided between guide surfaces (30) of the housing (27) lying in the axial direction of the clamping screw.

15. Screw terminal according to Claim 14, characterized in that the guide surfaces (30) of the housing have projections (31) which clamp the lug (28) with frictional engagement.

16. Screw terminal according to one of Claims 1 to 15, characterized in that resilient claws (40) are connected to the first clamping plate (30), the ends (41) of which claws are curved in the direction towards the axis of the clamping screw (8) and engage over the second clamping plate (43) and retain it elastically in the maximum opening position of the terminal.

17. Screw terminal according to one of Claims 5 and 16, characterized in that the elastic disc (39) is attached to the clamping surface of the first clamping plate (38), and the resilient claws (40) consist of one integral piece with the resilient disc (39).

18. Screw terminal according to one of Claims 5, 16 or 17, characterized in that the resilient disc (18, 33, 39) consists of beryllium bronze.

19. Screw terminal according to one of Claims 1, 2, 5 to 12 and 14 to 18, characterized in that the first clamping plate (32, 38) has pin-like projections (35) on the surface facing the clamping surface, which projections engage and are riveted in holes in the elastic disc (33).

## Revendications

1. Borne à vis pour le branchement électrique de câbles ou fils équipés en particulier de bornes de câbles en forme d'oeillets, comprenant un boîtier et une vis de blocage (8), laquelle traverse une première plaque de borne (9, 16, 32, 38) dans la direction de vissage et, la borne étant fermée, une deuxième plaque de borne, et, la borne étant ouverte, reste enfoncée dans un perçage de la première plaque de borne et libère l'espace entre la première et la deuxième plaque de borne, la vis de blocage se vissant dans le perçage de la première plaque de borne et la deuxième plaque de borne présentant un perçage fileté, et la tige (26) de la vis de blocage présentant un épaulement à un plus petit diamètre dans une zone proche de la tête de vis (22), zone dont la longueur axiale correspond au moins à la longueur axiale de l'engagement de la première plaque de borne sur des filetages de la vis de blocage, la première plaque de borne (9, 16, 32, 38) ne pouvant ni se déplacer ni tourner dans le sens axial de la vis de blocage (8) et la deuxième plaque de borne (11, 29, 43) pouvant se déplacer et tourner dans le sens axial de la vis de blocage (8) depuis sa position d'ouverture maximale de la borne dans la direction de la première plaque de borne (9, 16, 32, 38), et la deuxième plaque de borne (11, 29, 43) étant maintenue par une résistance dans la position d'ouverture maximale de la borne, dans laquelle la vis de blocage (8), une fois vissée complètement à travers la première plaque de borne (9, 16, 32, 38), saisit le pas de vis femelle de la deuxième plaque de borne (11, 29, 43), et la distance d'ouverture de la vis de blocage (8) étant limitée par le fait de buter contre une partie de paroi (21) du boîtier (10, 27, 47).

2. Borne à vis selon la Revendication 1, ***caractérisée en ce que*** le perçage (17) de la première plaque de borne (9, 16, 32, 38) est conformé sans pas de vis et la première plaque de borne (9, 16, 32, 38) présente des saillies (14, 25, 34) dépassant vers l'intérieur formant des parties de filetage, lesquelles s'engagent localement, avec jeu, dans un filetage de la vis de blocage (8).

3. Borne à vis selon la Revendication 1 ou 2, ***caractérisée en ce que***, dans le perçage (17) de la première plaque de borne (9) traversé par la vis de blocage (8), est formée une arête (14) s'engageant dans un filetage de la vis de blocage (8).

4. Borne à vis selon la Revendication 2 ou 3, ***caractérisée en ce que*** l'arête ou les saillies (14) sont formées sur la surface de blocage de la première plaque de borne (9) tournée vers la deuxième plaque de borne (11).

5. Borne à vis selon la Revendication 1, ***caractérisée en ce que*** les saillies s'engageant dans un filetage de la vis de blocage (8) sont constituées, sur un disque élastique (18, 33, 39) relié à la première plaque de borne (16, 32, 38), de préférence de tôle élastique, laquelle est munie d'un perçage (24), dont le diamètre est plus petit que le diamètre extérieur et plus grand que le diamètre de l'âme du filet de la vis de blocage (8), de laquelle partent quelques fentes radiales (20, 37) qui divisent la zone intérieure du disque (18, 33) en languettes (25, 34) qui s'engagent dans au moins un filetage de la vis de blocage (8).

6. Borne à vis selon la Revendication 5, ***caractérisée en ce que*** le disque élastique (18, 33, 39) est fixé sur une surface de la première plaque de borne (16, 32, 38), par exemple par soudure par points ou par rivetage (19).

7. Borne à vis selon la Revendication 5 ou 6, ***caractérisée en ce que*** le bord du perçage (17) dans la première plaque de borne (16, 32, 38) est arrondi du côté tourné vers le disque élastique (18, 33, 39) ou est muni d'un renfoncement conique.

8. Borne à vis selon l'une des Revendications 1 à 6, ***caractérisée en ce que*** la distance de la butée formée par la partie de paroi (21) du boîtier (10, 27, 47), qui limite la course d'ouverture de la vis de blocage, à la première plaque de borne (9, 16, 32, 38) est dimensionnée de telle manière que, dans la position de butée, la vis de blocage (8) s'enfonce dans le perçage de la première plaque de borne (9, 16, 32, 38), mais dépasse au moins de peu au-dessus de la surface de blocage de la première plaque de borne.

9. Borne à vis selon l'une des Revendications 1 à 7, ***caractérisée en ce que*** le boîtier (10, 27, 47) présente dans l'axe de la vis de blocage (8) une ouverture (21) pour le passage d'un tournevis, ouverture dont la plus petite dimension est inférieure au diamètre de la tête (23) de la vis de blocage (8).

10. Borne à vis selon l'une des Revendications 1 à 9, ***caractérisée en ce que*** l'ouverture maximale de la borne est limitée par la butée de la deuxième plaque de borne (11) contre le boîtier (10, 27, 47).

11. Borne à vis selon l'une des Revendications 1 à 9, ***caractérisée en ce que*** la longueur axiale de la partie (24) de la vis de blocage (8) munie d'un filetage est supérieure à la distance axiale de la surface de blocage de la deuxième plaque de borne (11, 29, 43) depuis l'arête ou les saillies (14) vers l'intérieur ou le disque élastique (18, 33, 39) de la première plaque de borne (9, 16, 32, 38) lorsque la borne est ouverte au maximum.

12. Borne à vis selon l'une des Revendications 1 à 11, ***caractérisée en ce que*** l'extrémité libre de la tige de la vis (8) est constituée d'un tenon de centrage (13) dénué de pas de vis.

13. Borne à vis selon l'une des Revendications 1 à 4, ***caractérisée en ce que*** les saillies (14) ou l'arête de la première plaque de borne (9) s'engageant dans un filetage de la vis (8) sont sur un diamètre libre, lequel est supérieur au diamètre d'âme de la vis de blocage (8) d'au moins 30 %, de préférence de 40 à 70 %, de la différence entre le diamètre d'âme et le diamètre extérieur de la vis de blocage (8).

14. Borne à vis selon l'une des Revendications 1 à 13, ***caractérisée en ce que*** la deuxième plaque de borne (29) présente au moins une patte (28) en angle dans la direction axiale de la vis de blocage (8) perpendiculairement à la surface de blocage, laquelle patte est passée entre des surfaces de guidage (30) du boîtier (27) placées dans la direction axiale de la vis de blocage.

15. Borne à vis selon la Revendication 14, ***caractérisée en ce que*** les surfaces de guidage (30) du boîtier présentent des saillies (31) qui bloquent par frottement la patte (28).

16. Borne à vis selon l'une des Revendications 1 à 15, ***caractérisée en ce que*** des griffes élastiques (40) sont reliées à la première plaque de borne (30), griffes dont les extrémités (41) sont cintrées en direction de l'axe de la vis de blocage (8) et saisissent la deuxième plaque de borne (43) et la retiennent de manière élastique dans la position d'ouverture maximale de la borne.

17. Borne à vis selon l'une des Revendications 5 et 16, ***caractérisée en ce que*** le disque élastique (39) est fixé sur la surface de blocage de la première plaque de borne (38) et les griffes élastiques (40) sont formées d'une seule pièce avec le disque élastique (39).

18. Borne à vis selon l'une des Revendications 5, 16 ou 17, ***caractérisée en ce que*** le disque élastique (18, 33, 39) est constitué de bronze au béryllium.

19. Borne à vis selon l'une des Revendications 1, 2, 5 à 12 et 14 à 18, ***caractérisée en ce que*** la première plaque de borne (32, 38) présente, sur la surface tournée vers la surface de blocage, des saillies (35) en forme de tenon, qui s'engagent et sont rivetées dans des trous ménagés dans le disque élastique (33).
